# EUROPÄISCHE PATENTSCHRIFT

(11) **EP 1 153 156 B1**
(45) Veröffentlichungstag und Bekanntmachung des Hinweises auf die Patenterteilung: **11.09.2002**
(21) Anmeldenummer: 00900204.9
(22) Anmeldetag: 18.01.2000
(51) Int. Cl.: C23C 24/02, C23C 26/00

(54) **VERFAHREN ZUM ABDECKEN VON VERLETZTEN SCHUTZSCHICHTSTELLEN, VORRICHTUNG ZUR DURCHFÜHRUNG DES VERFAHRENS UND EIN TRANSPORTSYSTEM**
METHOD FOR COVERING DAMAGED PROTECTIVE LAYER AREAS, DEVICE FOR IMPLEMENTING SAID METHOD AND TRANSPORT SYSTEM
PROCEDE POUR RECOUVRIR DES ZONES DE COUCHES PROTECTRICES ENDOMMAGEES, DISPOSITIF POUR METTRE EN OEUVRE LEDIT PROCEDE ET SYSTEME DE TRANSPORT

(30) Priorität: 22.01.1999 CH 11899
(43) Veröffentlichungstag der Anmeldung: 14.11.2001
(73) Patentinhaber: ELPATRONIC AG, 8962 Bergdietikon (CH)
(72) Erfinder: TAIANA, Peter, CH-5053 Staffelbach (CH); LANZ, Andreas, CH-8962 Bergdietikon (CH)
(86) Internationale Anmeldenummer: CH0000025
(87) Internationale Veröffentlichungsnummer: WO00043569

(56) Entgegenhaltungen:
- EP-A- 0 590 664
- EP-A- 0 676 259
- WO-A-87/04957
- WO-A-93/14236
- BE-A- 889 313
- DE-A- 2 831 207
- DE-C- 4 139 365
- FR-A- 1 468 471
- GB-A- 751 863
- US-A- 1 772 318
- US-A- 4 519 493
- PATENT ABSTRACTS OF JAPAN vol. 012, no. 155 (C-494), 12. Mai 1988 (1988-05-12) & JP 62 267481 A (NIPPON YAKIN KOGYO CO LTD), 20. November 1987 (1987-11-20)

## Beschreibung

Die vorliegende Erfindung betrifft ein Verfahren nach dem Oberbegriff des Patentanspruchs 1, eine Vorrichtung zur Durchführung des Verfahrens sowie ein Transportsystem.

Bei der Herstellung von Behältern aus Metall wie zB kleine Eimer mit einem Fassungsvermögen von 0,5 bis mehreren Litern, werden für die Verankerung der Tragbügel seitlich an den Zargen Ösen vorgesehen. Diese Ösen werden vorzugsweise durch eine Schweissung oder durch eine andere Befestigungsart nach dem Widerstands-Punkt-Schweissen an den Zargen angeschweisst, wodurch allerdings eine vor der Behälterherstellung auf das Blech aufgetragene Schutz- oder Deckschicht verletzt wird bzw nach dem Befestigungsvorgang rohes Blech zu Tage tritt. Diese verletzten Schutzschicht- oder rohen Stellen müssen nun mit einer Schutzschicht versehen werden, damit eine Korrosion durch das Füllgut oder eine Verschmutzung des Füllgutes vermieden wird. Die Erfindung ist natürlich überall dort anwendbar, wo ungeschützte Stellen der oben beschriebenen Art im gleichen Sinn mit einer Schicht zu bedecken sind.

Zum Abdecken der verletzten Schutzschicht- oder rohen Stellen bieten sich grundsätzlich Verfahren an, die zur Erzeugung von grossflächigen Schutzschichten auf rohem Metall eingesetzt werden. Zu erwähnen ist einerseits ein mittels Nasslackierung durchgeführte Beschichten von Dosennähten, bei dem ein Lack auf die zu beschichtende Fläche aufgetragen wird. Nachteilig bei diesem bekannten Verfahren sind die langen Trockenzeiten und die dabei entstehenden Lösungsmitteldämpfe, für deren Beseitigung mehr und mehr aus umweltgründen spezielle Absaugvorrichtungen installiert werden müssen.

Anderseits ist ein Verfahren zum Abdecken von durch den Schweissvorgang roh vorliegenden Schweissnähten von Dosen bekannt, bei dem elektrisch geladenes Beschichtungspulver zwischen seitlichen Abgrenzungen auf die fortlaufend vorbeigeführte und damit "endlose" Schweissnaht gesprüht wird, wobei zugleich laufend das überflüssige Beschichtungspulver, welches sich in den Abgrenzungen sammelt, abgesaugt wird. Das aufgesprühte Pulver wird nachfolgend in Heizstrecken von bis zu 20m Länge erhitzt und so verfestigt. Dieses zum Teil auch bei der Herstellung von geschweissten Eimerzargen (Abdeckung der rohen Zargennaht) bekannte Verfahren arbeitet wie gesagt kontinuierlich, dh endlos und eignet sich nicht für kleine Flächen. Des weiteren muss mit Verunreinigungen der bereits beschichteten intakten Oberfläche der Behälter gerechnet werden, was eine Nachreinigung oder eine Erwärmung der ganzen Behälterinnenfläche zur Bindung des pulverförmigen Beschichtungsmaterials notwendig machen würde.

Schliesslich besteht die Möglichkeit, auf die verletzten Schutzschichtstellen eine Folie mit Schutzschichtmaterial aufzukleben. Bei diesem bekannten Vorgehen wird ein zusätzlicher Stoff, nämlich ein hierfür geeigneter Kleber, verwendet, was möglichst zu vermeiden ist, um weitere Verunreinigungen und daraus entstehende Veränderungen des Füllgutes zu vermeiden. Sollten z.B. Lebensmittel abgefüllt werden, wäre zugleich die Lebensmitteltauglichkeit des Klebstoffes bzw. dessen Zulassung bei Behörden wie der FDA in den USA vorzunehmen, was zeitraubend und kostspielig ist. Auf jeden Fall müsste der Klebstoff immer im Hinblick auf das jeweilige Füllgut als unbedenklich erklärt werden; nicht zuletzt im Hinblick auf die im Bereich der Metallverpackung angestrebten Lagermöglichkeiten von bis zu mehreren Jahren.

Weiter ist die verarbeitete Materialmenge für die neu zu erstellende Deckschicht relevant, da solche Behälter auch in grossen Serien hergestellt werden, was dazu führt, dass der Materialverbrauch neben den Investitionskosten ein für die Herstellungslinie bestimmendes Kriterium ist.

Der vorliegenden Erfindung liegt daher die Aufgabe zugrunde, ein Verfahren und eine Vorrichtung anzugeben, das mit einem Minimum an zusätzlichem Schutzschichtmaterial auskommt.

Diese Aufgabe wird durch die im kennzeichnenden Teil des Patentanspruchs 1 angegebenen Massnahmen gelöst. Vorteilhafte Ausgestaltungen der Erfindung sowie eine Vorrichtung zur Durchführung des Verfahrens und ein Transportsystem sind in weiteren Ansprüchen angegeben.

Die Erfindung weist folgende Vorteile auf: Indem Schutzschichtmaterial lediglich im Bereich aufgedruckt wird, wo rohe oder verletzte Stellen auftreten, und eine Entfernung von nicht abgesetztem Pulver entfällt, wird ein Abdecken solcher Stellen mit geringem Aufwand an Schutzschichtmaterial ermöglicht.

Darüber hinaus entfällt eine Verunreinigung des Behälters oder die Abgabe schädlicher Lösungsmitteldämpfe, da mit bereits als tauglich erkannten und akzeptierten Materialien gearbeitet werden kann, obschon die bisherigen im Dosenbereich verwendeten Verfahren (wo auch Oesen unbekannt sind) grundsätzlich nicht auf die Lösung des vorliegenden Problems übertragen werden können.

Die Erfindung wird nachfolgend anhand von Zeichnungen beispielsweise näher erläutert. Dabei zeigen
- Fig. 1: eine auf einen Zargen eines Behälters aufzuschweissende Öse in perspektivischer Ansicht,
- Fig. 2: die aufgeschweisste Öse in einem Schnitt senkrecht auf die Zarge und in einer Draufsicht,
- Fig. 3: eine erfindungsgemässe Vorrichtung zum Abdecken von verletzten Schutzschichtstellen bei einem Behälter,
- Fig. 4: eine bei der Vorrichtung gemäss Fig. 3 verwendete Dosiereinheit in perspektivischer Darstellung,
- Fig. 5: eine schematische Darstellung einzelner Phasen eines erfindungsgemässen Transportsystems,
- Fig. 6: eine Ansicht von oben einer Ausführungsform des erfindungsgemässen Transportsystems gemäss Fig. 5 mit zwei Drehsternen,
- Fig. 7: eine weitere Ausführungsform der erfindungsgemässen Vorrichtung zum Abdecken von verletzten Schutzschichtstellen mit einer Folie,
- Fig. 8: verschiedene Varianten für eine in der erfindungsgemässen Vorrichtung gemäss Fig. 7 erforderliche Erwärmungseinheit für die Folie,
- Fig. 9: eine Heizvorrichtung zur Erwärmung von Behältern während mehreren Arbeitsschritten und
- Fig. 10: verschiedene Zuschnitte aus Folienband.

Fig. 1 zeigt eine Öse 20, die im wesentlichen aus einem zylinderförmigen Körper besteht, der auf der einen Seite einen Deckel mit einem Loch 21 und auf der anderen Seite einen von der Längsachse des Körpers wegweisenden Fuss 22 aufweist. Mit 23 sind Schweissstellen bezeichnet, die z.B. mit Hilfe des Punkt-Schweiss-Verfahrens erzeugt werden.

In Fig. 2A ist eine Zarge 24 eines Behälters dargestellt, auf der eine Öse 20 gemäss Fig. 1 befestigt ist. Durch den Schweissvorgang sind auf der Innenseite des Behälters verletzte Schutzschichtstellen entstanden, die mit 25 bezeichnet sind. Diese verletzten Schutzschichtstellen 25 sind, gemäss Fig. 2B, vorzugsweise auf einem Kreis in regelmässigen Abständen auf dem Fuss 22 der Öse 20 entsprechend den Schweissstellen angeordnet. Es ist Aufgabe dieser Erfindung, die verletzten Schutzschichtstellen zu reparieren, so dass keine Korrosion der Eimerwand und auch keine Verschmutzung des Füllgutes entstehen kann.

Pro Behälter sind zwei Ösen 20 vorgesehen, die im Bereich des oberen Randes der Aussenseite des Behälters angeordnet sind und einander gegenüberliegen. Ein Traggriff kann in bekannter Weise über das Loch 21 mit den Ösen 20 bzw. dem Behälter verbunden werden. Die Erfindung ist natürlich nicht auf die Befestigung solcher Oesen beschränkt, sondern überall anwendbar, wo eine Verbindung mit andern Teilen, wie zB Aufreisszungen oder ähnliches, hergestellt werden muss und dann mit einer Schutzschicht zu bedeckende Stellen auftreten.

Fig. 3 zeigt eine Ausführungsform der erfindungsgemässen Vorrichtung zum Beschichten von verletzten Schutzschichtstellen, die sich auf der Innenseite eines mit Ösen 2 versehenen Behälters 1 befinden. Das Beschichten der verletzten Schutzschichtstellen erfolgt bei einer Ausführungsform der Erfindung durch Aufdrucken von pulverförmigem Schutzschichtmaterial im Bereich der Schutzschichtverletzung. Zum Abdecken von pulverförmigem Schutzschichtmaterial ist eine Trägereinheit 12 vorgesehen, die vorzugsweise ein sogenannter Tamponstempel ist und die mittels einer Vorschubeinheit 11 auf die entsprechende Stelle gepresst wird, womit das Schutzschichtmaterial auf die Zarge des Behälters 1 übertragen wird. Das Übertragen des Schutzschichtmaterials wird weiter begünstigt, wenn die Temperatur des Behälters 1 bzw. des Bereiches, auf den Schutzschichtpulver aufgetragen werden soll, eine höhere Temperatur als die Trägereinheit 12 aufweist. Hierzu ist ein noch zu erläuterndes Heizelement 4 vorgesehen.

Nach jedem Aufdrucken von Schutzschichtpulver im Bereich der verletzten Schutzschichtstellen muss neues Schutzschichtpulver auf die Trägereinheit 12 gebracht werden. Hierzu ist eine drehbar gelagerte, durch ein Winkelgetriebe 10 angetriebene Transfereinheit 9 vorgesehen, auf der vorzugsweise mehrere Trägereinheiten 12 mit entsprechenden Vorschubeinheiten 11 angeordnet sind. Damit kann während dem Aufdrucken von Schutzschichtmaterial auf den Behälter 1 mit der einen Trägereinheit 12, mit einer anderen Trägereinheit 12 Schutzschichtmaterial aufgenommen werden. Eine weitere Trägereinheit 12 kann mit Hilfe dem erwähnten Heizelement 4 während dem gleichen Zeitabschnitt vorgewärmt werden, damit, im nächsten Schritt, auf diese das auf einem Teller 3 in noch zu erläuternder Weise vorbereitete Schutzschichtmaterial aufgenommen werden kann, was wiederum durch Betätigen der Trägereinheit 12 mit Hilfe der entsprechenden Vorschubeinheit 11 erfolgt.

Wie aus Fig. 3 ersichtlich ist, werden bei optimaler Bearbeitung die verletzten Schutzschichtstellen 25 von beiden, am gleichen Behälter 1 angeschweissten Ösen 2 mit Schutzschichtmaterial versehen. Hierzu ist eine weitere Transfereinheit 9 vorgesehen, die gleich aufgebaut ist wie die bereits beschriebene und die vorzugsweise vom gleichen Winkelgetriebe 10 angetrieben wird, womit eine absolut synchrone Abdeckung der verletzten Schutzschichtstellen der beiden Ösen 2 gewährleistet ist, d.h., dass die zwei symmetrisch angeordneten Transfereinheiten 9 synchron für je eine Abdeckseite des Behälters 1 arbeiten. Jede Transfereinheit ist drehbar gelagert und hält je vier Trägereinheiten 12, d.h. Tampon aus Silikon. Bei jedem Arbeitsschritt werden die Trägereinheiten 12 durch die entsprechende Vorschubeinheit 11 axial verschoben. So wird in einem ersten Schritt die Trägereinheit 12 auf das Heizelement 4 gedrückt und so vorgewärmt, um im nächsten Schritt das vorbereitete Schutzschichtpulver durch wärmebedingtes leichtes Kleben vom Teller 3 aufnehmen zu können. Im nächsten Schritt wird die Trägereinheit 12 mit dem klebenden Pulver leicht abgesaugt, damit lose Pulverteile entfernt werden. Hierdurch wird eine erhöhte Reinheit im Behälter 1 erreicht. Im letzten Schritt wird die Trägereinheit 12 mit dem klebenden Schutzschichtpulver auf die verletzten Schutzschichtstellen aufgedruckt.

Damit das Winkelgetriebe 10 und die beiden Transfereinheiten 9 nicht bewegt werden müssen, ist es vorgesehen, dass die zu beschichtenden Behälter 1 mit einem Hubtisch 6 vertikal angehoben werden können, damit die Trägereinheiten 12 das Beschichtungspulver auf die verletzten Schutzschichtstellen ohne weiteres aufdrucken kann.

Wie bereits erwähnt wird das auf die verletzten Schutzschichtstellen aufzudruckende pulverförmige Schutzschichtmaterial vom drehbar gelagerten Teller 3 durch die entsprechende Trägereinheit 12 entnommen. Der Teller 3 gehört dabei zu einer aus weiteren Komponenten bestehenden Dosiereinheit 31, die anhand Fig. 4 im folgenden weiter erläutert wird.

Fig. 4 zeigt die Dosiereinheit 31 in perspektivischer Darstellung. Neben dem vorzugsweise horizontal angeordneten Teller 3, der noch zu erläuternde Vertiefungen 14 aufweist und der vorzugsweise um eine vertikal verlaufende Längsachse 17 drehbar ist, wobei hierzu eine Antriebseinheit 13 (Fig. 3) vorgesehen ist, sind ein Reservoir 8 für pulverförmiges Schutzschichtmaterial und eine Reinigungseinheit 16 vorgesehen.

Die Vertiefungen 14 werden mit Schutzschichtpulver, das an der Unterseite des Reservoirs 8 ausströmt, mit der Oberseite des Tellers 3 flächenbündig gefüllt. Hierzu ist in Drehrichtung des Tellers 3 gesehen nach dem Reservoir 8 eine Abstreifeinheit 18, beispielsweise in Form einer Leiste, vorgesehen. Mit 15 ist in Fig. 4 die Übergabeposition bezeichnet, bei der eine Trägereinheit 12 (Fig. 3) das in der Vertiefung 14 enthaltene Schutzschichtmaterial möglichst vollständig aufnimmt, wobei die Übergabe dadurch gefördert wird, dass die entsprechende Trägereinheit 12 bzw. deren Oberfläche vor der Aufnahme durch das Heizelement 4 erwärmt wird.

Nach der Aufnahme des Schutzschichtpulvers wird der Teller 3 weiter gedreht, wobei bei Erreichen der Reinigungseinheit 16, an deren Eingang eine Bürste 16a vorgesehen ist, die Vertiefungen 14 von allenfalls noch vorhandenem Beschichtungsmaterial befreit wird.

Die Vertiefungen 14 und somit die entsprechenden aufgetragenen Schutzschichtflächen weisen eine Form auf, die ein minimaler Aufwand an Schutzschichtmaterial ermöglicht und dabei - unter Einschluss von gewissen Toleranzen - gewährleisten, dass die verletzten Schutzschichtstellen sicher abgedeckt werden. Des weiteren wird die Dicke der aufgetragenen Schutzschicht über die Tiefe der Vertiefungen 14 eingestellt.

Bei der vorliegenden Anordnung der Schweissstellen wurden daher unter Berücksichtigung der vorstehend genannten Kriterien ein Ring als Form für die Vertiefungen 14 gewählt.

In Fig. 5 ist in schematischer Weise die Handhabung der Behälter 1 dargestellt, wobei mit 52 bis 58 einzelne Verarbeitungsschritte bezeichnet sind, die je einem Verarbeitungstakt entsprechen und die wiederum in Fig. 6 vorzufinden sind.

Ein Behälter 1, der bereits mit Boden, Ösen 2 und Henkel versehen ist, wird der Abdeckeinheit 7, d.h. zunächst Position 52, übergeben. Hier erfolgt die Ausrichtung der Ösen 2, damit der Aufdruck von Schutzschichtmaterial an der richtigen Stelle vorgenommen werden kann. Die Behälter 1 werden einzeln im noch zu erläuternden Pendelschrittverfahren in die nächste Position 53, 56 transportiert, um die Auftragsstellen mit einer Heizungseinheit 30 - die als Induktionsheizung oder als Heissluftgebläse konzipiert ist oder die mit Infrarotstrahlung arbeitet - zu erwärmen. Um eine möglichst homogene Ankopplung des an der Transfereinheit 12 klebenden Pulvers zu erhalten, wird der Behälter 1 vorzugsweise von innen geheizt. Bei einer Ausführungsform der Erfindung werden die Behälter 1 mit einem Hubtisch 6 vertikal angehoben, damit die Heizungseinheiten 30 nicht bewegt werden müssen. Heissluft oder Infrarotstrahlung können von beiden Seiten und/oder gleichzeitig angewendet werden. Anschliessend wird der Behälter 1 - allenfalls über eine Warteposition W - in Position 54 überführt, wo das Schutzschichtmaterial in Pulverform, vorzugsweise gemäss den Ausführungen zu den Figuren 3 und 4, appliziert wird. Dabei wird wiederum eine vertikale Bewegung des Behälters 1 vorgenommen, damit die Dosiereinheit 31 und die Transfereinheiten 9 mit dem Winkelgetrieben 10 (Fig. 3) nicht bewegt werden müssen. Schliesslich werden in Position 55, 57 wiederum mit Heizungseinheiten 30 zumindest die Bereiche der verletzten Schutzschichtstellen erwärmt, vorzugsweise bis die Zinnflusstemperatur erreicht ist. Je nach Schmelzpunkt des verwendeten Schutzschichtmaterials betragen die gewünschten Temperaturen z.B. zwischen 150 bis 240°C

In Fig. 6 ist ein erfindungsgemässes Transportsystem dargestellt, bei dem die anhand Fig. 5 erläuterten Positionen 52 bis 58 in kompakter Weise und unter Berücksichtigung von starr vorgegebenen Transporttakten realisiert sind. Die Aufbringung der Schutzschicht erfolgt in einer Fertigungslinie für die entsprechenden Behälter, welche vom Zuschnitt des Blechs für die Behälterfertigung bis zum Befüllen und Verschliessen des Behälters reichen kann; damit ist der Transporttakt zwingend vorgegeben. Mit Hilfe eines Drehsternes 60 können die Behälter 1 in einem Tandemverfahren vorgeheizt werden, wobei abwechslungsweise der eine Behälter 1 geheizt währenddem der andere transportiert wird.

Zum Beheizen eines Behälters wird dieser von der Position 52 mit Hilfe von zum Drehstern 60 gehörenden Saugzapfen 62 oder dgl. in die Position 53 überführt und dort parkiert. Im darauffolgenden Takt wird der nächste in Position 52 ankommende Behälter ergriffen und in Position 56 überführt. Während dieser Transferphase verbleibt der in Position 53 parkierte Behälter an Ort. Erst nachdem ein Behälter in Position 56 parkiert worden ist, wird der sich in Position 53 befindliche Behälter wiederum erfasst und durch Drehen des Drehsterns 60 in Position 54 übergeben, wo beispielsweise entsprechend den Ausführungen zu Fig. 3 und 4 das Aufdrucken von Schutzschichtpulver vorgenommen wird. Der zweite Drehstern 61 wird in entsprechender Weise eingesetzt.

Damit wird die Heizphase verlängert, ohne dass der Grundtakt nach aussen verändert wird.

Ist ein Ausheizen nach der Applikation des Schutzschichtpulvers notwendig, so ist ein zweiter, in Serie geschalteter Drehstern 61 erforderlich, mit Hilfe dessen wiederum eine grössere Verweildauer bei der Heizungseinheit 30 (Fig. 5) erhalten wird.

Das erfindungsgemässe Verfahren und das erfindungsgemässe Transportsystem eignet sich , wie bereits erwähnt, besonders für den automatisierten, kontinuierlichen Betrieb in einer Fertigungslinie. Es können über achtzig Takte in der Minute erreicht werden. Durch das genaue Dosieren können die Verbrauchskosten minimal gehalten werden. Beim erfindungsgemässen Verfahren entstehen keine Verschmutzungen im Behälter durch loses Pulver, da dieses an den Trägereinheiten kleben bleibt.

In einer weiteren Ausführungsform der Erfindung ist vorgesehen, anstelle der Verwendung von Tampon als Trägereinheiten diese mit einem Stab aus Schutzschichtmaterial auszugestalten. Das Stabende wird dann kurz vor dem Aufdrucken auf die verletzten Schutzschichtstellen angeschmolzen bzw. die Bereiche mit den verletzten Schutzschichtstellen werden auf eine Temperatur vorgeheizt, die höher ist als die Schmelztemperatur des Schutzschichtmaterials. Die erfindungsgemässe Vorrichtung ändert sich hierdurch lediglich in unwesentlicher Weise. So ist die Dosiereinheit in der beschriebenen Form nicht notwendig. Der Kern der dargestellten erfinderischen Gedanken wird hierdurch jedoch nicht verlassen.

In einer Ausführungsform der erfindungsgemässen Vorrichtung ist vorgesehen, an Stelle von Pulver ein Folienband zu verwenden und dieses dann in Zuschnitte zu zerschneiden. Solche Zuschnitte werden dann von der Transfereinheit wie ein vorbereiteter Pulverring erfasst und auf der Innenwand des Behälters aufgebracht. Die dabei verwendete Vorrichtung kann im wesentlichen dieselbe bleiben; einzig das Reservoir 8 wird dann nicht Pulver, sondern die Folienzuschnitte auf den Teller 3 ausgeben. Die entsprechenden Modifikationen sind mit dieser Anweisung für den Fachmann ohne weiteres betriebsfähig auszuführen.

Eine bevorzugte Ausführungsform für eine erfindungsgemässe Vorrichtung zum Auftragen von Zuschnitten wird anhand der Fig. 7 bis 10 erläutert.

Fig. 7 zeigt die bevorzugte Ausführungsform der Erfindung in einer teilweise aufgeschnittenen Ansicht senkrecht auf die Transportrichtung der Behälter 1. Die Behälter 1 werden im Pilgerschritt auf der Transporteinheit transportiert, wobei die Behälter 1 vor einer Folienapplikation - bei Verwendung einer noch zu erläuternden Heizvorrichtung (Fig. 9) vor derselben - derart ausgerichtet werden, dass die Applikationsstelle und die Position der Ösen 2 übereinstimmen. Vorzugsweise werden die Behälter 1 so ausgerichtet, dass die Ösen 2 in Transportrichtung gesehen seitlich angeordnet sind.

Die Folie 100 wird auf einer Rolle 107 bereit gestellt, die sich in einem Wärmeschrank 112 unterhalb der Transporteinrichtung für die Behälter 1 befindet. Bei der in Fig. 7 dargestellten Vorrichtung ist vorgesehen, dass die Folie 100 als Doppelband auf der Rolle 107 aufgewickelt ist. Damit besteht die Möglichkeit, mittels entsprechenden Umlenkrollen 102 bis 104 die Folie 100 auf einfache Weise der Transfereinheit 9 zuzuführen, und zwar ist vorgesehen, das Folienband mit Hilfe von abwechselnd betätigten Bandtransporteinheit und Bandhalterung 109 zu transportieren, die Folie 100 mit Hilfe einer Stanzvorrichtung 108 in eine gewünschte Form zuzuschneiden und auf die mit Trägereinheiten 12 ausgestattete Transfereinheit 9 zu übertragen. Die Trägereinheiten 12 bestehen dabei vorzugsweise aus sogenannten Tamponstempeln, mit Hilfe derer die zugeschnittenen Folienteile angesaugt werden. Hierzu weisen die Tamponstempel an geeigneten Stellen Löcher auf, die mit einem Hohlraum kommunizieren, der seinerseits mit einer Vakuumpumpe geringer Leistung verbunden ist.

In Fig. 7 ist die Transfereinheit 9 in zwei Positionen eingezeichnet. In der oberen Position wird die Trägereinheit 12 mit einem Zuschnitt aus Folienmaterial bestückt. Gleichzeitig wird ein Behälter 1 mit verletzten Schutzschichtstellen im Bereich der Ösen 2 unterhalb der Transfereinheit 9 bereitgestellt. In der Folge wird die Transfereinheit 9 mit Hilfe eines pneumatisch oder hydraulisch betriebenen Zylinders 111 in die zweite, d.h. untere Position gebracht. Durch einen horizontal angeordneten weiteren Zylinder werden auf der Höhe der Ösen 2 die mit den Zuschnitten bestückten Trägereinheiten 12 radial nach aussen gepresst, so dass die Zuschnitte auf die verletzten Schutzschichtstellen appliziert werden. Der Behälter 1 wird in noch zu erläuternder Weise vor dem Applizieren der Zuschnitte auf eine Temperatur aufgeheizt, bei der sich das Folienmaterial ideal mit der Behälterinnenseite verbindet.

Es hat sich gezeigt, dass sich als Folienmaterial Polyamid-12 (auch unter dem Handelsnamen NYLON bekannt), Polyamid-6 oder ein Polyester eignet, von diesen insbesondere Polyamid-12. Beim letztgenannten Produkt werden die Behälter 1 bzw. dessen Innenseite im Bereich der Ösen 2 vorzugsweise auf eine Temperatur von ca. 160° Celsius erwärmt. Damit ist ein einwandfreies Verbinden der Behälterinnenwand mit dem Folienmaterial gewährleistet.

Gleichzeitig wird der Wärmeschrank 112, in dem sich die Rolle 107 mit dem Folienband befindet, auf eine Temperatur von ca. 80° Celsius aufgewärmt. Dies dient zur Vorbereitung des Folienmaterials. So werden durch diesen Aufwärmvorgang allfällig auf dem Band abgesetzte Wassertröpfchen verdampft bevor die Folie appliziert wird. Damit kann eine Blatternbildung erfolgreich vermieden werden.

Anstelle des Wärmeschrankes 112 ist bei einer weiteren Ausführungsform der erfindungsgemässen Vorrichtung gemäss Fig. 8A vorgesehen, eine Kufe 113 bereit zu stellen, welche auf ca. 100° Celsius erwärmt wird und über die das Folienband geführt wird. Damit wird wiederum verhindert, dass sich Wassertröpfchen auf dem Folienband absetzen bzw. dass allfällig vorhandene Wassertröpfchen verdampft werden.

In Fig. 8B ist eine alternative Ausführungsform zur Kufe 113 gemäss Fig. 8A dargestellt. So ist vorgesehen, dass das Folienband durch einen Heisslufttunnel 114 geführt wird, womit die vorstehend genannten Funktionen ebenfalls erreicht werden können.

Fig. 9 zeigt eine in drei Phasen vorgenommene Aufwärmung der verletzten Schutzschichtstellen auf der Innenseite der Behälter 1, welche mit Hilfe einer Transporteinrichtung (in Fig. 9 nicht dargestellt) in Richtung des Pfeiles 120 im sogenannten Pilgerschritt fortbewegt werden. In den einzelnen Ruhephasen werden jeweils Warmluftzufuhrleitungen 124, 125, 126 in die oben offenen Behälter 1 über den verletzten Schutzschichtstellen positioniert. Mit dem Verschieben der Behälter 1 in Richtung 120 wird eine Antriebseinheit 121 synchron angesteuert, damit die Zufuhrleitungen 124, 125, 126 mit den Behälter 1 nicht in Berührung kommen, wobei die Antriebseinheit 121 über Antriebsriemen 122 und Drehachsen 127, 128, 129 mit den Wärmezufuhrleitungen 124, 125, 126 gekoppelt sind. Über einen Wärmeluftkanal 123 werden die in diesem drehbar gelagerten Wärmezufuhrleitungen 124, 125, 126 mit warmer Luft versorgt.

Mit Hilfe der vorgeschlagenen Heizvorrichtung wird erreicht, dass der Transporttakt für die Behälter 1 nicht geändert werden muss, auch wenn der Heizvorgang über mehrere Takte erfolgen muss. Gleichzeitig müssen die notwendigen Heizaggregate nur minimal bewegt werden.

In Fig. 10 sind Folienbänder 100 bzw. aus diesen hergestellte Zuschnitte 150, 151, 152 dargestellt. So zeigt Fig. 10A rechteckige Zuschnitte 150, bei deren Herstellung kein Abfall entsteht.

In Fig. 10B werden mit Hilfe einer Stanzvorrichtung 108 (Fig. 7) runde Zuschnitte 151 erzeugt. Als Abfallprodukt entsteht ein Band 155.

Schliesslich ist in Fig. 10C die bevorzugte Zuschnittsart dargestellt. Mit Hilfe der Stanzvorrichtung 108 (Fig. 7) werden Zuschnitte 152 erzeugt, die - bis auf zwei gerade Bereiche - im wesentlichen kreisrund sind. Als Abfall verbleiben Zwischenteile 156, die mit Hilfe einer Absaugvorrichtung 110 abgesaugt werden.

Die Erfindung ist nicht nur zum Abdecken von verletzten Schutzschichtstellen bei Behältern mit Erfolg einsetzbar. Vielmehr eignet sich die Erfindung vorzüglich zum Abdecken von zu bedeckenden Stellen bei irgendwelchen Teilen.

## Patentansprüche

1. Verfahren zum Abdecken von verletzten Schutzschichtstellen (25) bei Behältern (1), **dadurch gekennzeichnet, dass** im Bereich von zu beschichtenden Stellen (25) Schutzschichtmaterial aufgedruckt wird, und dass nach dem Aufdrucken des Schutzschichtmaterials zumindest der Bereich, auf dem Schutzschichtmaterial aufgetragen worden ist, auf eine vorgebbare Temperatur zur endgültigen Verfestigung des aufgetragenen Materials erwärmt wird.

2. Verfahren nach Anspruch 1, **dadurch gekennzeichnet, dass** zumindest ein die zu beschichtenden Stellen (25) enthaltender Bereich vor dem Aufdrucken des Schutzschichtmaterials auf eine vorgebbare Temperatur erwärmt wird.

3. Verfahren nach Anspruch 1 oder 2, **dadurch gekennzeichnet, dass** pulverförmiges oder geschmolzenes Schutzschichtmaterial oder eine aus Schutzschichtmaterial hergestellte Folie auf die zu beschichtenden Stellen (25) aufgedruckt werden.

4. Vorrichtung zur Durchführung des Verfahrens nach einem der Ansprüche 1 bis 3, **dadurch gekennzeichnet, dass** eine Trägereinheit (12) vorgesehen ist, mit Hilfe derer Schutz- schichtmaterial auf die zu beschichtende Stelle (25) eines Behälters (1) aufdruckbar ist, wobei Mittel (6, 10, 11; 111) zum Positionieren der Trägereinheit (12) in bezug auf den Behälter (1) vorgesehen sind, und dass Mittel zum Erwärmen der Stellen (25) vorgesehen sind.

5. Vorrichtung nach Anspruch 4, **dadurch gekennzeichnet, dass** die Trägereinheit aus einem Tamponstempel (12) besteht, der mittels vorzugsweise pneumatisch gesteuerter Vorschubeinheit (11) betätigbar ist, wobei eine Dosiereinheit (31) vorgesehen ist, mit Hilfe derer Schutzschichtmaterial in Pulverform auf den Tamponstempel (12) auftragbar ist.

6. Vorrichtung nach Anspruch 4 oder 5, **dadurch gekennzeichnet, dass** mehrerer Trägereinheiten (12) auf mindestens einer drehbar gelagerten Transfereinheit (9) angeordnet sind.

7. Vorrichtung nach Anspruch 6, **dadurch gekennzeichnet, dass** zwei Transfereinheiten (9) vorgesehen sind, die über ein Winkelgetriebe (10) synchron drehbar sind.

8. Vorrichtung nach einem der Ansprüche 5 bis 7, **dadurch gekennzeichnet, dass** die Dosiereinheit (31) aus einem im wesentlichen horizontal und drehbar gelagerten Teller (3) mit Vertiefungen (14) auf seiner Oberseite entsprechend den Konturen der mit einer Schutzschicht abzudeckenden Flächen besteht, und dass oberhalb des Tellers (3) ein Reservoir (8) mit Schutzschichtmaterial in Pulverform und eine Reinigungseinheit (16, 16a) zur Reinigung der Vertiefungen (14) vorgesehen sind, wobei die Vertiefungen (14) mit einer Antriebseinheit (13) in vorgebbare Positionen überführbar sind.

9. Vorrichtung nach Anspruch 8, **dadurch gekennzeichnet, dass** auf der Unterseite des Reservoirs (8) eine Abstreifleiste (18) vorgesehen ist, die im wesentlichen auf der Oberfläche des Tellers (3) liegt.

10. Vorrichtung nach Anspruch 8 oder 9, **dadurch gekennzeichnet, dass** die Reinigungseinheit (16) auf ihrer Unterseite eine Bürste (16a) aufweist.

11. Vorrichtung nach einem der Ansprüche 5 bis 10, **dadurch gekennzeichnet, dass** Mittel (6) zum Anheben des Behälters (1) vorgesehen sind.

12. Vorrichtung nach Anspruch 4, **dadurch gekennzeichnet, dass** die Trägereinheit (12) aus einem Tamponstempel besteht, der mittels vorzugsweise pneumatisch gesteuerter Vorschubeinheit betätigbar ist, und dass eine Stanzvorrichtung (108) vorgesehene ist, mit welcher Zuschnitte (150, 151, 152) aus einem Folienband (100) erzeugbar sind.

13. Vorrichtung nach Anspruch 4 oder 12, **dadurch gekennzeichnet, dass** Mittel (112, 113, 123) zum Erwärmen eines Folienbandes (100) vorgesehen sind.

14. Vorrichtung nach Anspruch 13, **dadurch gekennzeichnet, dass** die Mittel (112, 113, 123) zum Erwärmen eines Folienbandes (100) als Wärmeschrank (112), als Kufe (113) oder als Wärmekanal (123) ausgebildet sind.

15. Transportsystem mit einer Vorrichtung nach einem der Ansprüche 4 bis 14, wobei das Transportsystem zum Transportieren von Behältern (1) vorgesehen ist, die in einem fix vorgegebenen Bewegungstakt über eine erste bzw. eine zweite Fördereinrichtung (63, 64) zu- bzw. abgeführt worden, **dadurch gekennzeichnet, dass** zwischen der ersten und der zweiten Fördereinrichtung (63, 64) mindestens ein drehbar gelagerter Drehstern (60, 61) vorgesehen ist, der mit steuerbaren Halteelementen (62) ausgestattet ist.

16. System nach Anspruch 15, **dadurch gekennzeichnet, dass** zwei in Serie geschaltete Drehsterne (60, 61) vorgesehen sind.

17. System nach Anspruch 15 oder 16, **dadurch gekennzeichnet, dass** Hebevorrichtungen zum Anheben und Absenken der Drehsterne (60, 61) vorgesehen sind.

18. System nach einem der Ansprüche 15 bis 17, **dadurch gekennzeichnet, dass** zur Steuerung der Halteelemente (62) eine Steuereinheit vorgesehen ist, welche die Halteelemente (62) derart steuert, dass ein Behälter (1) in einer Position (53, 56; 55, 57) während zwei Taktzyklen verbleibt.

## Claims

1. Method for covering areas (25) of damaged protective coating on containers (1), **characterized in that** protective coating material is stamped on to the zone in which the areas (25) to be coated occur, and **in that** after the protective coating material has been stamped, at least the zone to which protective coating material has been applied is heated to a predetermined temperature for final stabilization of the material applied.

2. Method according to Claim 1, **characterized in that** at least a zone containing the areas (25) to be coated is heated to a predetermined temperature prior to the stamping of the protective coating material.

3. Method according to Claim 1 or Claim 2, **characterized in that** pulverulent or molten protective coating material or a foil made from protective coating material is stamped on to the areas (25) to be coated.

4. Apparatus for carrying out the method according to any one of Claims 1 to 3, **characterized in that** a carrier unit (12) is provided for stamping protective coating material on to the area (25) to be coated on a container (1), means (6, 10, 11; 111) being provided for positioning the carrier unit (12) with respect to the container (1); and **in that** means for heating the areas (25) are provided.

5. Apparatus according to Claim 4, **characterized in that** the carrier unit consists of a stamp pad (12) operable by a preferably pneumatically operated pusher unit (11), a batching unit (31) being provided for applying protective coating material in powder form on to the stamp pad (12).

6. Apparatus according to Claim 4 or Claim 5, **characterized in that** a plurality of carrier units (12) are arranged on at least one rotatably mounted transfer unit (9).

7. Apparatus according to Claim 6, **characterized in that** two transfer units (9); which can be rotated in a synchronized manner by an angular gear (10), are provided.

8. Apparatus according to any one of Claims 5 to 7, **characterized in that** the batching unit (31) comprises an essentially horizontally and rotatably mounted turntable (3) with recesses (14) on its upper side matching the contours of the areas to be covered with a protective coating and **in that** a bin (8) containing protective coating material in powder form and a cleaning unit (16, 16a) for cleaning the recesses (14) are provided above the turntable (3), the recesses (14) being transferable into predetermined positions by a drive unit (13).

9. Apparatus according to Claim 8, **characterized in that** a wiper strip (18) which lies essentially on the surface of the turntable (3) is provided on the underside of the bin (8).

10. Apparatus according to Claim 8 or Claim 9, **characterized in that** the cleaning unit (16) has a brush (16a) on its underside.

11. Apparatus according to any one of Claims 5 to 10, **characterized in that** means (6) for raising the container (1) are provided.

12. Apparatus according to Claim 4, **characterized in that** the carrier unit (12) consists of a stamp pad operable by a preferably pneumatically operated pusher unit, and **in that** a punch (108) is provided for producing blanks (150, 151, 152) from a foil tape (100).

13. Apparatus according to Claim 4 or Claim 12, **characterized in that** means (112, 113, 123) for heating a foil tape (100) are provided.

14. Apparatus according to Claim 13, **characterized in that** the means (112, 113, 123) for heating a foil tape (100) are provided in the form of a hot box (112), skid (113), or heating duct (123).

15. Transport system with an apparatus according to any one of Claims 4 to 14, the transport system being intended for transporting containers (1) which are offered up and removed by a first and a second conveyor respectively (63, 64) in a fixed, preordained motion cycle, **characterized in that** at least one rotary manipulator (60, 61) equipped with controllable holder elements (62) is provided between the first and second conveyors (63, 64).

16. System according to Claim 15, **characterized in that** two rotary manipulators (60, 61) connected in series are provided.

17. System according to Claim 15 or Claim 16, **characterized in that** lifting devices for raising and lowering the rotary manipulators (60, 61) are provided.

18. System according to any one of Claims 15 to 17, **characterized in that** a control unit for controlling the holder elements (62) is provided, which controls the holder elements (62) so that a container (1) stays in a given position (53, 56; 55, 57) for the duration of two cycle times.

## Revendications

1. Procédé pour recouvrir des emplacements endommagés (25) de couche de protection dans des récipients (1), **caractérisé en ce que**, dans la région des emplacements (25) à recouvrir, un matériau de couche protectrice est imprimé, et qu'après l'impression du matériau de couche protectrice au moins la région sur laquelle a été déposé le matériau de couche protectrice est chauffée à une température prédéterminée pour une fixation définitive du matériau déposé.

2. Procédé selon la revendication 1, **caractérisé en ce qu'**au moins une région contenant les emplacements (25) à recouvrir est chauffée à une température prédéterminée avant l'impression du matériau déposé.

3. Procédé selon la revendication 1 ou 2, **caractérisé en ce qu'**un matériau de couche protectrice en poudre ou fondu ou une feuille fabriquée en matériau de couche protectrice sont imprimés sur les emplacements (25) à recouvrir.

4. Dispositif pour la mise en oeuvre du procédé selon l'une des revendications 1 à 3, **caractérisé en ce qu'**un module (12) de support est prévu à l'aide duquel un matériau de couche protectrice peut être imprimé sur l'emplacement (25) à recouvrir d'un récipient (1), dans lequel des moyens sont prévus (6, 10, 11; 111) pour positionner le module (12) de support par rapport au récipient (1), et **en ce que** des moyens sont prévus pour chauffer les emplacements (25).

5. Dispositif selon la revendication 4, **caractérisé en ce que** le module de support consiste en un poinçon (12) en forme de tampon qui peut être actionné au moyen d'un dispositif (11) d'avancement commandé de préférence de manière pneumatique, dans lequel un dispositif (31) de dosage est prévu à l'aide duquel un matériau de couche protectrice sous forme de poudre peut être déposé sur le poinçon (12) en forme de tampon.

6. Dispositif selon la revendication 4 ou 5, **caractérisé en ce que** plusieurs modules (12) de support sont disposés sur au moins un dispositif (9) de transfert reposant à rotation sur des paliers.

7. Dispositif selon la revendication 6, **caractérisé en ce que** deux dispositifs (9) de transfert sont prévus qui peuvent tourner de manière synchrone par l'intermédiaire d'un système (10) de pignons d'angle.

8. Dispositif selon la revendication 5 à 7, **caractérisé en ce que** le dispositif (31) de dosage consiste en un plateau (3) disposé pratiquement horizontalement et pouvant tourner, avec des évidements (14) sur sa face supérieure correspondant aux contours des surfaces devant être recouvertes par une couche de protection, et qu'au-dessus du plateau un réservoir (8) avec du matériau de couche de protection sous forme de poudre et un dispositif (16, 16a) de nettoyage pour nettoyer les évidements sont prévus, dans lesquels les évidements (14) peuvent être déplacés par un dispositif (13) d'entraînement vers des positions prédéterminées.

9. Dispositif selon la revendication 8, **caractérisé en ce que** sur le côté inférieur du réservoir (8) un ruban pelable (18) est prévu qui est situé essentiellement sur la surface du plateau (3).

10. Dispositif selon la revendication 8 ou 9, **caractérisé en ce que** le dispositif (16) de nettoyage présente sur son côté inférieur une brosse (16a).

11. Dispositif selon une des revendications 5 à 10, **caractérisé en ce que** des moyens (6) sont prévus pour soulever le récipient (1).

12. Dispositif selon la revendication 4, **caractérisé en ce que** le module (12) de support consiste en un poinçon en forme de tampon qui peut être actionné au moyen d'un dispositif d'avancement commandé de préférence de manière pneumatique, et qu'un dispositif de découpage-estampage est prévu avec lequel des flans (150, 151, 152) peuvent être fabriqués à partir d'une bande continue (100).

13. Dispositif selon la revendication 4 ou 12, **caractérisé en ce que** des moyens (112, 113, 114) sont prévus pour chauffer une bande continue (100).

14. Dispositif selon la revendication 13, **caractérisé en ce que** les moyens (112, 113, 114) de chauffage d'une bande continue (100) sont constitués par une armoire chauffante (112), une cuve (113), ou un conduit chauffant (123).

15. Système de transport avec un dispositif selon l'une des revendications 4 à 14, dans lequel le système de transport est prévu pour transporter des récipients (1) qui sont apportés ou éloignés dans un rythme de déplacement fixe prédéterminé au moyen d'un premier ou d'un deuxième dispositif (63, 64) de transport, **caractérisé en ce qu'**entre les premier et deuxième dispositifs (63, 64) de transport au moins un carrousel (60, 61) tournant sur des paliers est prévu qui est constitué d'éléments (62) de maintien pouvant être commandés.

16. Système selon la revendication 15, **caractérisé en ce que** deux carrousels (60, 61) montés en série sont prévus.

17. Système selon la revendication 15 ou 16, **caractérisé en ce que** des dispositifs de levage sont prévus pour lever et abaisser les carrousels (60, 61).

18. Système selon une des revendications 15 à 17, **caractérisé en ce que**, pour commander les éléments (62) de maintien, un dispositif de commande est prévu qui commande les éléments (62) de maintien de sorte qu'un récipient (1) reste dans une position (53, 56; 55, 57) pendant deux cycles d'horloge.
